# NEUE EUROPÄISCHE PATENTSCHRIFT

(11) **EP 1 772 342 B2**
(45) Veröffentlichungstag und Bekanntmachung des Hinweises auf die Entscheidung über den Einspruch: **25.05.2016**
(45) Hinweis auf die Patenterteilung: 17.12.2008
(21) Anmeldenummer: 06020661.2
(22) Anmeldetag: 30.09.2006
(51) Int. Cl.: B61L 1/20, B61K 9/04

(54) **Temperatur-Überwachungsvorrichtung für Radsatzlager**
Temperature monitoring device for axle bearings
Dispositif de surveillance de la température de boîtes d'essieux

(30) Priorität: 07.10.2005 DE 202005015790 U
(43) Veröffentlichungstag der Anmeldung: 11.04.2007
(73) Patentinhaber: Neuroth, Bernd, 28863 Cobena Madrid (ES)
(72) Erfinder: Neuroth, Bernd, 28863 Cobena Madrid (ES)
(74) Vertreter: Wagner Albiger & Partner Patentanwälte mbB

(56) Entgegenhaltungen:
- EP-A2- 1 256 502
- GB-A- 2 091 012
- US-A1- 2004 075 570

## Beschreibung

Die Erfindung bezieht sich auf eine Vorrichtung zur Überwachung der Temperatur der Radsatzlager von vorbeifahrenden Schienenfahrzeugen, bestehend aus mindestens einer unterhalb des Schienenstranges in einem Gehäuse befindlichen und an eine Auswerteinheit angeschlossene IR-Empfangseinheit, wobei das Gehäuse sich über mindestens zwei Dämpfungsglieder abstützend in eine Schwelle eingesetzt ist.

Es ist bekannt, wie z.B. aus der US 2004/0075570 A1, die Temperatur von Radsatzlagem an Schienenfahrzeugen, insbesondere an Eisenbahnfahrzeugen, zu überwachen, um sogenannte Heißläufer-Entgleisungen zu vermeiden. Dazu werden von den Bahnverwaltungen IR-Messsysteme mit mindestens einer IR-Empfangseinheit eingesetzt, die sich unterhalb des Schienenstranges befindet und meist in einerbesonders ausgebildeten Messschwelle oder einer Hohlschwelle untergebracht ist. Meistens sind jedoch in einer solchen Schwelle vier IR-Empfangseinheiten vorgesehen, über die die Temperaturen aller Radsatzlagereines Radsatzes erfasst werden können. Die dabei ermittelten Werte werden normalerweise mit den Werten bzw. Infrarotsignalmustem verglichen, die in einer Auswerteinheit, beispielsweise einem Rechner, abgespeichert sind. Bei unzulässigen Abweichungen wird ein Alarmsignal abgegeben. Um diese IR-Empfangseinheiten gegen äußere Einflüsse zu schützen, sind dieselben jeweils in verschließbaren Gehäusen untergebracht, die in die Mess- bzw. Hohlschwelle eingesetzt sind.

Diese Gehäuse werden allerdings nicht direkt, sondem über jeweils mindestens zwei Dämpfungsglieder mit der Mess- bzw. Hohlschwelle verbunden, die aus Gummi, Kunststoff bestehen können oder durch Stahlfedem gebildet sind und einen Hub von etwa 2 bis 4 mm aufweisen. Dadurch wird vermieden, dass die Schwingungen, die immer beim Überfahren eines Radsatzes über die Mess- bzw. Hohlschwelle entstehen, nicht bzw. nur in geringem Maße auf die IR-Empfangseinheiten übertragen werden, die empfindliche Bauteile sind und die durch diese Schwingungen beschädigt oder zerstört werden können.

Derzeit werden die IR-Empfangseinheiten etwa alle 6 Monate auf ihre richtige Funktionsweise überprüft. Im Hinblick auf defekte Schwingungsdämpfer kann dieser Zeitraum eindeutig zu lang sein. Defekte an den Schwingungsdämpfern können bereits vor dem Einbau vorhanden sein oder aberauch schon beim Einbau oder zu einem späteren Zeitpunkt auftreten. Ein fehlerhafter Schwingungsdämpfer bringt jedoch die Gefahr mit sich, dass die zugeordnete IR-Empfangseinheit gelegentlich über einen kürzeren oder längeren Zeitraum ausfällt, ohne dass die eigentliche Ursache erkannt werden kann. Dies kann dann zu einer Beschädigung oder Zerstörung der IR-Empfangseinheit und/oder zu fehlerhaften Messergebnissen führen.

Der Erfindung liegt deshalb die Aufgabe zugrunde, eine Vorrichtung zur Überwachung der Temperatur der Radsatzlager von vorbeifahrenden Schienenfahrzeugen so auszugestalten, dass ein defekter bzw. nicht einwandfrei arbeitender Schwingungsdämpfer sofort erkannt werden kann und somit eine Beschädigung oder Zerstörung der IR-Empfangseinheit ausgeschlossen und daraus resultierende fehlerhafte Messergebnisse vermieden werden.

Zur Lösung dieser Aufgabe wird gemäß der Erfindung bei einer Vorrichtung zur Überwachung derTemperatur der Radsatzlager von vorbeifahrenden Schienenfahrzeugen der eingangs genannten Art vorgeschlagen, dass dem Gehäuse ein ebenfalls an die Auswerteinheit angeschlossener Beschleunigungssensor zugeordnet ist, der im Gehäuse oder am Gehäuse angeordnet ist.

Durch den zusätzlichen, dem Gehäuse zugeordneten Beschleunigungssensors ist es möglich, fehlerhafte Schwingungsdämpfersofortzu erkennen, indem die gemessenen Beschleunigungswerte mit den in der Auswerteinheitgespeicherten Werten verglichen und unzulässige Abweichungen sofort als Alarmsignal einer Überwachungszentrale mitgeteilt werden.

Die Erfindung wird nachfolgend anhand eines in einer Zeichnung dargestellten Ausführungsbeispieles näher erläutert.

In dieser Zeichnung ist von einem Schienenfahrzeug, beispielsweise einem Waggon, von einem Radsatz desselben nur ein Rad 1 mit einer Achse 2 und einem Radsatzlager 3 dargestellt. Das Rad 1 läuft in Drehrichtung des Pfeiles 4 auf einer Schiene 5, die ihrerseits von einer Vielzahl von Schwellen 6 getragen wird. Jedem Radsatzlager 3 ist eine IR-Empfangseinheit 7 zugeordnet, die sich in einem verschließbaren Gehäuse 8 befindet. Das Gehäuse 8 ist seinerseits zumindest teilweise in eine Ausnehmung 9 einer als Mess- oder Hohlschwelle ausgebildeten Schwelle 6a eingesetzt Dabei stützt sich das Gehäuse 8 beispielsweise über vier Dämpfungsglieder 10, von denen in der Zeichnung nur zwei Dämpfungsglieder 10 zu sehen sind, auf der Oberseite der Schwelle 6a ab.

Diese Dämpfungsglieder 10 bestehen aus elastisch eingestelltem Gummi oder Kunststoff oder sind durch Stahlfedern gebildet und haben einen Hub von etwa 2 bis 4 mm. Diese Dämpfungsglieder 10 haben dabei die Aufgabe, auszuschließen, dass die bei der Überfahrt eines Waggons über die Schwelle 6a zwangsläufig auftretenden Schwingungen in störender Weise über das Gehäuse 8 an die darin befindlichen und für Schwingungen empfindlichen Bauteile, insbesondere an die im Gehäuse 8 befindliche IR-Empfangseinheit 7 gelangen und hier nachteilige Folgen mit sich bringen. Diese Folgen können darin, bestehen, dass die IR-Empfangseinheit 7 gelegentlich über einen kürzeren oder längeren Zeitraum ausfällt, beschädigt oder zerstört wird und/oder falsche bzw. fehlerhafte Messergebnisse an eine nicht dargestellte Auswerteinheit liefert. Es kann nun in der Praxis vorkommen, dass ein oder mehrere Dämpfungsglieder 10 defekt ist bzw. defekt sind. Ein solcher Defekt kann bereits vor dem Einbau vorhanden sein, beim Einbau entstehen oder zu einem späteren Zeitpunkt auftreten. Um einen solchen Defekt feststellen zu können, ist im gezeichneten Ausführungsbeispiel im Gehäuse 8 ein an sich bekannter Beschleunigungssensor 11 angeordnet, der ebenfalls an die bereits erwähnte Auswerteinheit angeschlossen ist. Mittels dieses Beschleunigungssensors 11 kann die Dämpfung des Gehäuses 8 und damit auch die auf die IR-Empfangseinheit 7 auftreffende Schwingung gemessen und mit einem zuvor festgelegten und gespeicherten Grenzwert verglichen werden. Bei einer Überschreitung der gespeicherten Grenzwerte wird ein Signal als Wartungsalarm ein eine Überwachungszentrale gesandt.

Es wird darauf hingewiesen, dass die IR-Empfangseinheit 7 und der Beschleunigungssensor 11 nicht ständig angeschaltet und damit aktiv sind. Die IR-Empfangseinheit 7 und der Beschleunigungssensor 11 werden durch Schienenkontakte 12,13 aktiviert bzw. deaktiviert, die, in Fahrtrichtung eines Zuges gesehen, mit Abstand vor und hinter der Schwelle 6a auf eineranderen Schwelle 6 angeordnet sind.

In Abänderung des erläuterten Ausführungsbeispieles kann der Beschleunigungssensor 11 auch außen am Gehäuse 8 angeordnet sein.

## Patentansprüche

1. Vorrichtung zur Überwachung der Temperatur der Radsatzlager von vorbeifahrenden Schienenfahrzeugen, bestehend aus mindestens einer unterhalb des Schienenstranges in einem Gehäuse befindlichen und an eine Auswerteinheit angeschlossene IR-Empfangseinheit, wobei das Gehäuse sich über mindestens zwei Dämpfungsglieder abstützend in eine Schwelle eingesetzt ist, **dadurch gekennzeichnet, dass** dem Gehäuse (8) ein ebenfalls an die Auswerteinheit angeschlossener Beschleunigungssensor (11) zugeordnet ist, der im Gehäuse (8) oder außen am Gehäuse (8) angeordnet ist.

## Claims

1. Device for monitoring the temperature of the wheelset bearing of passing rail vehicles consisting of at least one IR receiving unit located in a housing below the rail track and connected to an evaluating unit, wherein the housing supported by at least two damping members is inserted into a sleeper, **characterized in that** an acceleration sensor (11) likewise connected to the evaluating unit is associated with the housing (8), the acceleration sensor (11) being arranged in the housing (8) or outside on the housing(8).

## Revendications

1. Dispositif de surveillance de la température des boîtes d'essieux de véhicules ferroviaires passant devant celui-ci, composé d'au moins une unité de réception IR située sous la file de rails dans un boîtier et raccordée à une unité d'évaluation, le boîtier étant implanté dans une traverse en s'appuyant sur au moins deux organes d'amortissement, **caractérisé en ce qu**'un capteur d'accélération (11) également raccordé à l'unité d'évaluation est associé au boîtier (8), le capteur d'accélération (11) étant agencé dans le boîtier (8) ou à l'extérieur au niveau du boîtier(8).
